# EUROPÄISCHE PATENTSCHRIFT

(11) **EP 1 751 015 B1**
(45) Veröffentlichungstag und Bekanntmachung des Hinweises auf die Patenterteilung: **07.01.2009**
(21) Anmeldenummer: 04790980.9
(22) Anmeldetag: 28.10.2004
(51) Int. Cl.: B65D 5/66

(54) **KLAPPSCHACHTEL FÜR ZIGARETTEN**
HINGED LID BOX FOR CIGARETTES
PAQUET A COUVERCLE RABATTABLE POUR CIGARETTES

(30) Priorität: 19.05.2004 DE 102004025261
(43) Veröffentlichungstag der Anmeldung: 14.02.2007
(73) Patentinhaber: Focke & Co. (GmbH & Co. KG), 27283 Verden (DE)
(72) Erfinder: BLOME, Hermann, 27337 Blender-Einste (DE); HEIN, Viktor, 27283 Verden (DE)
(74) Vertreter: Bolte, Erich
(86) Internationale Anmeldenummer: PCT/EP2004/012210
(87) Internationale Veröffentlichungsnummer: WO 2005/115852

(56) Entgegenhaltungen:
- EP-A- 1 086 909
- EP-B- 0 925 228
- WO-A-02/051719
- DE-B- 1 008 196

## Beschreibung

Die Erfindung betrifft eine Klappschachtel, insbesondere Gebindepackung für Zigaretten, aus einem einstückigen Zuschnitt zur Bildung von Schachtelteil, Deckel und Kragen, wobei der Kragen über mindestens einen Verbindungssteg mit dem Schachtelteil des Zuschnitts verbunden und über mindestens eine quer zu/ aufrechten Packungskanten verlaufende (Steg-)Faltlinie des Verbindungsstegs gegen die Innenseite des Zuschnitts faltbar ist.

Klappschachteln aus einstückigen Zuschnitten, bei denen also der Kragen mit dem Zuschnitt für die Klappschachtel verbunden ist, sind bekannt. Ein Beispiel zeigt EP 0 925 228 B1. Der Kragen ist über (zwei) Verbindungsstege mit einer Vorderwand des Schachtelteils verbunden. Um den Kragen in eine der Packung entsprechende Relativstellung zu bringen, werden die Verbindungsstege Z-förmig gefaltet. Dieser Faltschritt ist, in den für Zigaretten üblichen Verpackungsmaschinen mit hoher Leistung schwer zu handhaben.

Bekannt ist auch eine Klappschachtel, die gemäß dem Oberbegriff des Anspruchs 1 aus einem einstückigen Zuschnitt besteht, wobei Verbindungsstege im Bereich von Seitenwänden bodenseitig am Zuschnitt angebracht sind. An den Enden der Verbindungsstege ist der Kragen angebracht, und zwar über jeweils quergerichtete Faltlinien. Bei der Faltung des Zuschnitts wird so vorgegangen, dass die Verbindungsstege und der an diesen angebrachte Kragen in einem überlagerten Faltschritt in die packungsgemäße Position bewegbar ist (WO 02/051719 A1). Bei dieser Ausbildung der Klappschachtel bzw des Zuschnitts ergeben sich ebenfalls Probleme bei der Faltung des Kragens in die packungsgemäße Position.

Der Erfindung liegt die Aufgabe zugrunde, eine Klappschachtel bzw. einen Zuschnitt für eine derartige Klappschachtel vorzuschlagen, bei der bzw. bei dem der Kragen einstückig mit dem Zuschnitt der Klappschachtel verbunden, bei der Fertigung der Packung aber durch einfache Faltschritte in die packungsgemäße Position gebracht werden kann.

Zur Lösung dieser Aufgabe ist die erfindungsgemäße Klappschachtel durch die Merkmale des Patentanspruchs 1 gekennzeichnet.

Die Anbringung des Kragens seitlich an einem der Verbindungsstege ermöglicht zwei zeitlich und räumlich aufeinanderfolgende Faltschritte in Querrichtung und in Längsrichtung des Zuschnitts bzw. der Packung, um den Kragen in die packungsgemäße Position zu bringen.

Vorzugsweise ist der Zuschnitt bzw. die Klappschachtel so ausgebildet, dass zwei Verbindungsstege zum Halten des Kragens über quer zu den aufrechten Packungskanten gerichtete Steg-Faltlinien mit dem Zuschnitt und der Kragen über eine hierzu quer gerichtete, nämlich in Richtung der Packungskanten verlaufende Kragen-Faltlinie mit einem der Verbindungsstege verbunden ist. Besonders günstig ist eine Ausführung, bei der ein Verbindungssteg zum Halten des Kragens mit einer mittleren Schachtel-Seitenwand verbunden und der Kragen seitlich an diesen Verbindungssteg anschließt.

Die Erfindung ist auch anwendbar bei Klappschachteln, bei denen der Deckel (ausschließlich) im Bereich einer (schmalen) Seitenwand schwenkbar mit dem Schachtelteil verbunden ist. Der Kragen ist in diesem Falle besonders ausgebildet und an den Verbindungsstegen angebracht.

Weitere Merkmale der Erfindung betreffen die Ausgestaltung der Verbindungsstege und die Ausgestaltung des Kragens.

Ausführungsbeispiele der erfindungsgemäßen Klappschachtel werden nachfolgend anhand der Zeichnungen näher erläutert. Es zeigt:
- Fig. 1: eine Klappschachtel, nämlich eine Gebindepackung, in perspektivischer Darstellung, bei geöffnetem Deckel,
- Fig. 2: einen ausgebreiteten Zuschnitt für eine Klappschachtel gemäß Fig. 1 in Außenansicht,
- Fig. 3: den Zuschnitt gemäß Fig. 2 nach einem ersten Faltschritt,
- Fig. 4: den Zuschnitt gemäß Fig. 2 und Fig. 3 nach einem zweiten Faltschritt,
- Fig. 5: den Zuschnitt gemäß Fig. 4 in einer innenseitigen Ansicht, in vergrö- ßertem Maßstab,
- Fig. 6: die Klappschachtel gemäß Fig. 1 in Schließstellung, in perspektivischer Darstellung,
- Fig. 7: einen vertikalen Teilschnitt durch die Packung gemäß Fig. 6, nämlich in der Schnittebene VII-VII,
- Fig. 8: einen (etwa) mittigen Vertikalschnitt der Packung gemäß Fig. 6 in der Schnittebene VIII-VIII,
- Fig. 9: einen weiteren Vertikalschnitt durch die Packung gemäß Fig. 6 in der Schnittebene IX-IX,
- Fig. 10: eine Klappschachtel mit in Querrichtung schwenkbarem Deckel in perspektivischer Darstellung, bei geschlossenem Deckel,
- Fig. 11: die Klappschachtel gemäß Fig. 10 bei geöffnetem Deckel,
- Fig. 12: einen kompletten Zuschnitt für eine Klappschachtel gemäß Fig. 10, Fig. 11 in ausgebreiteter Form,
- Fig. 13: den Zuschnitt gemäß Fig. 12 in einer Zwischenfaltstellung, und zwar rückseitig betrachtet.

In den Zeichnungen sind Ausführungsbeispiele von Klappschachteln für Zigaretten gezeigt, und zwar Gebindepackungen für die Aufnahme einer Gruppe von ebenfalls als Klappschachtel ausgebildeten Zigarettenpackungen 10. Die Klappschachtel besteht standardmäßig aus einem (unteren) Schachtelteil 11, einem Deckel 12 und einem Kragen 13. Ein Zuschnitt für die Fertigung derartiger Klappschachteln ist einstückig ausgebildet (Fig. 2, Fig. 12). Der Kragen 13 ist mit einem Hauptzuschnitt 14 verbunden, und zwar über mindestens einen, bei den vorliegenden Ausführungsbeispielen über zwei Verbindungsstege 15, 16.

Der Hauptzuschnitt 14 ist nach dem Prinzip des Querwickelns aufgebaut. Wandungen für Schachtelteil 11 einerseits und Deckel 12 andererseits sind in Querrichtung nebeneinanderliegend, nämlich eine (erste) Schachtel-Seitenwand 17, eine Schachtel-Vorderwand 18, eine (zweite) Schachtel-Seitenwand 19 und eine Schachtel-Rückwand 20. Die Schachtel-Seitenwand 17 ist ein randseitiger Faltlappen, der mit einem gegenüberliegend an der Schachtel-Rückwand 20 angeordneten Randlappen 21 bei der gefalteten Klappschachtel mittels Leim verbunden ist.

Wandungen des Deckels 12 schließen an die Wandungen des Schachtelteils 11 an. Entsprechend sind demnach nebeneinander angeordnet Deckel-Seitenwand 22, Deckel-Vorderwand 23, Deckel-Seitenwand 24 und Deckel-Rückwand 25. Schachtelteil 11 und Deckel 12 sind im Bereich des Zuschnitts und bis zum erstmaligen Öffnen des Deckels 12 durch Stanz- bzw. Perforationslinien miteinander verbunden, bis auf Bereiche eines Liniengelenks.

In den Zeichnungen sind zwei unterschiedliche Ausführungen von Klappschachteln gezeigt, nämlich gemäß Fig. 1 bis Fig. 9 einerseits und gemäß Fig. 10 bis Fig. 13 andererseits. Bei dem erstgenannten Ausführungsbeispiel besteht eine Schwächungs- bzw. Perforationslinie 26 zwischen Schachtelteil 11 und Deckel 12 aus Stanzschnitten 27 und Restverbindungen 28. Die Perforationslinie 26 ist im Bereich der Seitenwände 17, 19 bzw. 22, 24 schräg gerichtet, im Bereich der Vorderwände 18, 23 horizontal verlaufend, entsprechend der Kontur von bei Klappschachteln üblichen Schließkanten zwischen Schachtelteil 11 und Deckel 12. Die Schachtel-Rückwand 20 ist mit der Deckel-Rückwand 25 durch ein quergerichtetes Liniengelenk 29 verbunden. Der Randlappen 21 findet im Bereich des Deckels 12 eine Ergänzung in einem Deckel-Randlappen 30, der mit der Deckel-Seitenwand 22 verbunden ist.

Eine Stirnwand 31 des Deckels 12 besteht aus einem Innenlappen 32 - an der Deckel-Rückwand 25 - einem äußeren Decklappen 33 - an der Deckel-Vorderwand 23 - und Seitenlappen 34, 35 - jeweils an den Deckel-Seitenwänden 22 und 24. Gegenüberliegend sind Faltlappen für eine Bodenwand 36 am Hauptzuschnitt 14 angeordnet, nämlich ein Innenlappen 37 und ein Decklappen 38, jeweils mit Schachtel-Rückwand 20 und Schachtel-Vorderwand 18 verbunden.

Die aufrechten Wandungen von Schachtelteil 11 und Deckel 12 sind durch aufrechte Packungskanten 39 und 40 an Vorder- und Rückseite gegeneinander abgegrenzt. Diese sind bei dem vorliegenden besonderen Ausführungsbeispiel als Rundkanten ausgebildet, nämlich mit einer viertelkreisförmigen Querschnittsform unter Anpassung an die Abmessung der Zigaretten bzw. an Rundkanten der den Packungsinhalt bildenden Zigarettenpackungen 10. Die Packungskanten 39, 40 werden jeweils durch eine Anzahl von parallelen, geprägten Rillen gebildet.

Der Kragen 13 ist über mindestens einen Verbindungssteg 15, beim vorliegenden Beispiel durch die beiden Verbindungsstege 15 und 16 an den Hauptzuschnitt 14 angeschlossen. Die Verbindungsstege 15, 16 erstrecken sich in Fortsetzung der Schachtel-Seitenwände 17, 19 und sind über quer zu den Packungskanten 39, 40 gerichtete Faltlinien, nämlich Steg-Faltlinien 41, 42 mit den zugeordneten Schachtel-Seitenwänden 17, 19 verbunden. Nach dem Falten der Verbindungsstege 15, 16 liegen diese innenseitig an den zugeordneten Wandungen 17, 19 an, und zwar aufgrund entsprechender Bemessung ausschließlich im Bereich zwischen den Rundungen der Packungskanten 39, 40.

Die sich zu beiden Seiten eines Faltlappens der Bodenwand 36, nämlich des Decklappens 38, erstreckenden Verbindungsstege 15, 16 sind außerhalb des Bereichs des Decklappens 38 durch einen Quersteg 43 miteinander verbunden. Dieser bildet mit den Verbindungsstegen 15, 16 eine U-förmige Verbindungseinheit für den Kragen 13.

Der Kragen 13 über eine an einem äußeren Rand desselben angeordnete Faltlinie an die Verbindungseinheit angeschlossen, nämlich mit einer Kragen-Faltlinie 44. Diese erstreckt sich in Richtung der Packungskanten 39, 40, also quer zu den Steg-Faltlinien 41, 42. Der aus einer Kragen-Vorderwand 45 und seitlichen Kragen-Lappen 46, 47 bestehende Kragen 13 ist im Bereich einer aufrechten, äußeren Randkante des einen Kragen-Lappens 47 mit dem in der Mitte des Hauptzuschnitts 14 liegenden Verbindungssteg 15 verbunden, und zwar ebenfalls am Rand dieses Verbindungsstegs 15. Die Kragen-Vorderwand 45 ist gegenüber den Kragen-Lappen 46, 47 durch ebenfalls als Rundkanten ausgebildete Kragenkanten 48, 49 abgegrenzt. Des Weiteren weist die Verbindungseinheit im Bereich des Querstegs 43 als Rundkanten ausgebildete Faltkanten 50, 51 auf, die sich in Fortsetzung der frontseitigen Packungskanten 40 erstrecken und bei der fertigen Packung innen an diesen anliegen.

Der Zuschnitt für die Klappschachtel ist so ausgebildet, dass lediglich eine Seite eine Bedruckung bzw. eine Beschichtung aufweist, nämlich die äußere Sichtseite der Klappschachtel. Zur Kennzeichnung dieser äußeren Sichtseite ist im Bereich des Zuschnitts ein Embleme 52 im Bereich der Schachtel-Vorderwand 18 gezeigt. Der Kragen 13 weist ebenfalls eine Kennzeichnung der Sichtseite auf, nämlich mit den Buchstaben A-B-C. Bei der fertigen Packung (Fig. 1) soll der Kragen mit der Sichtseite A-B-C, wie gezeigt, nach außen weisen. Zu diesem Zweck wird der Kragen 13 in zwei zeitlich und räumlich aufeinanderfolgenden Faltschritten in die packungsgemäße Position gebracht (Fig. 5). Zweckmäßigerweise wird so vorgegangen, dass zunächst der Kragen 13 entlang der Kragen-Faltlinie 44 gefaltet wird, derart, dass der Kragen 13 im Bereich der Verbindungseinheit 15, 16, 43 liegt (Fig. 3). Wie ersichtlich, ist der Kragen 13 so bemessen und gestaltet, dass dessen Breite der Breite der Verbindungseinheit entspricht. In der Höhe ist die Kragen-Vorderwand 45 so ausgebildet, dass aufgrund der Relativstellung eine freie Außenkante 53 der Verbindungseinheit mit einer Unterkante 54 der Kragen-Vorderwand 45 (etwa) bündig liegt (Fig. 3).

Nach dem ersten Faltschritt werden die Verbindungsstege 15, 16 mit Kragen 13 entlang den Steg-Faltlinien 41, 42 bis zur Anlage an der Innenseite des Haupt-Zuschnitts 14 gefaltet. Fig. 4 zeigt diese Faltposition von der (bedruckten) Sichtseite des Zuschnitts, Fig. 5 zeigt dieselbe Faltstellung in rückseitiger Ansicht des Zuschnitts. Der Kragen 13 ist nach diesen (zwei) Faltschritten an der (unbedruckten) Innenseite des Hauptzuschnitts 14 in der packungsgemäßen Stellung positioniert. Die bedruckte Seite A-B-C des Kragens 13 befindet sich auf derselben Seite wie die bedruckte Seite des Hauptzuschnitts 14.

Kragen 13 und Verbindungsstege 15, 16 sind in besonderer Weise aufeinander abgestimmt. Der Verbindungssteg 15 ist soweit verlängert, dass in einem Teilbereich des Kragen-Lappens 47 die Verbindung im Bereich der Kragen-Faltlinie 44 gegeben ist. Der gegenüberliegende Kragen-Lappen 46 hat eine deutlich geringere Breite als die zugeordnete Schachtel-Seitenwand 17 und Deckel-Seitenwand 22. Korrespondierend ist auch der Verbindungssteg 16 mit reduzierter Breite ausgebildet, sodass bei Anlage dieser Zuschnittteile 16, 46 an der Innenseite der Seitenwand 17, 22 randseitig ein Streifen 55 der Schachtel-Seitenwand 17 frei bleibt. In diesem Bereich ist eine Verbindung des Randlappens 21 unmittelbar mit der Schachtel-Seitenwand 17 durch Klebung möglich, derart, dass der Randlappen 21 mit dem Kragen-Lappen 46 und dem Verbindungssteg 16 in derselben Ebene liegt. Der Kragen-Lappen 46 ist mit einem in Faltstellung nach unten gerichteten Ansatz 56 versehen, der innenseitig am Verbindungssteg 16 anliegt. Gegenüberliegend ist eine entsprechende Überdeckung des Kragen-Lappens 47 mit dem Verbindungssteg 15 im Bereich einer dreieckförmigen Überlappung 57 gegeben.

Der Kragen-Lappen 46 weist im oberen Bereich einen seitwärts gerichteten Vorsprung 58 auf, hier in dreieckförmiger Kontur. Dieser Vorsprung 58 bildet einen Teil einer oberen Schrägkante 59 des Kragen-Lappens 46. Wie aus Fig. 1 ersichtlich, erstreckt sich diese Schrägkante 59, zur Rückseite der Packung abfallend, über (annähernd) die volle Breite der Seitenwand 17, 22.

Der Vorsprung 58 tritt am Rand der Schachtel-Seitenwand 17 bzw. Deckel-Seitenwand 22 in eine annähernd dreieckförmige Ausnehmung 62 zwischen dem Randlappen 21 und dem Deckel-Randlappen 30 ein (Fig. 8) sodass auch in diesem Bereich eine insgesamt zweilagige Formation gegeben ist.

Zur Schaffung einer erhöhten Stabilität sind Kragen und/oder Verbindungseinheit mit der Innenseite des Hauptzuschnitts 14, und zwar mit der Schachtel-Vorderwand 18, durch Klebung verbunden. Die Kragen-Vorderwand 45 und der Quersteg 43 sind je über einen Leimpunkt 60, 61 an der Innenseite der Schachtel-Vorderwand 18 fixiert.

Die Klappschachtel gemäß Fig. 10 bis Fig. 13 ist so ausgebildet, dass das Liniengelenk 63 im Bereich einer (schmalen) Schachtel-Seitenwand 17 bzw. Deckel-Seitenwand 22 gebildet ist. Die Anordnung ist so getroffen, dass die randseitige Schachtel-Seitenwand 17 und die zugeordnete Deckel-Seitenwand 22 das quergerichtete Liniengelenk 63 aufweisen. Die Seitenwand 17/22 ist bei der fertigen Packung mit dem Randlappen 21 bzw. Deckel-Randlappen 30 verbunden. Das Liniengelenk erstreckt sich auch im Bereich dieser Randlappen 21/30, nämlich mit einem Teilgelenk 64 in Ergänzung zu dem Liniengelenk 63.

Die Perforationslinie 26 zur Abgrenzung von Schachtelteil 11 und Deckel 12 besteht aus jeweils einem Abschnitt 65, 66 im Bereich von Packungsvorderseite 18/23 bzw. Packungsrückseite 20/25. Die beiden Abschnitte verlaufen geradlinig abwärts gerichtet von den Enden des Liniengelenks 63 bzw. Teilgelenks 64 zu einem Querabschnitt 67 der Perforationslinie 26 im Bereich der Seitenwand 19/24. Die Öffnung des Deckels 12 erfolgt sinnvollerweise ausgehend von dem Querabschnitt 67.

Auch der Kragen 13 ist bei diesem Ausführungsbeispiel in besonderer Weise ausgebildet, erstreckt sich nämlich durchgehend im Bereich der Schachtel-Seitenwand 19 sowie der angrenzenden Packungswände 18, 20. Teilbereiche des Kragens 13 sind durch quergerichtete Faltlinien zur Definition von Kragenkanten 48, 49 voneinander abgegrenzt. Es entsteht so eine verhältnismäßig schmale Kragen-Stirnwand 68, die innenseitig an der Schachtel-Seitenwand 19 anliegt und zwei übereinstimmende Kragen-Seitenlappen 69, 70, die an der Schachtel-Vorderwand 18 bzw. Schachtel-Rückwand 20 anliegen. Die Kragen-Seitenlappen 69, 70 weisen jeweils zur Stirnwand 68 abfallende obere Kragenkanten 71 auf.

Der Kragen 13 ist mit einem Verbindungssteg 15 bzw. 16 verbunden, im vorliegenden Falle mit einer U-förmigen Einheit aus zwei Verbindungsstegen 15, 16 und einem Quersteg 43. Dieses Verbindungsstück 15, 16, 43 ist in analoger Weise ausgebildet wie bei dem Ausführungsbeispiel gemäß Fig. 1 bis Fig. 9. Abweichend gestaltet ist der Quersteg 43 in trapezförmiger Ausbildung unter Anpassung an die Kontur der Perforationslinie 26. Des Weiteren ist von Besonderheit, dass der Kragen 13 über ein Zwischenstück 72 mit dem (randseitigen) Verbindungssteg 16 bzw. mit dem Quersteg 43 verbunden ist. Das Zwischenstück 72 gewährleistet die korrekte Relativlage des Kragens 13 an der Innenseite des Hauptzuschnitts 14 nach den beiden aufeinanderfolgenden Faltschritten. Ein Rand des Kragens 13 bzw. des Kragen-Seitenlappens 69 ist über eine Faltlinie 73 mit dem Zwischenstück 72 verbunden.

Bei der Vorbereitung des Gesamtzuschnitts bzw. der Fertigung der Klappschachtel wird bei diesem Ausführungsbeispiel analog zu dem gemäß Fig. 1 bis Fig. 9 vorgegangen. Es wird zunächst der Kragen 13 mit Zwischenstück 72 entlang der Kragen-Faltlinie 44 gegen die Rückseite der Einheit 15, 16, 43 bzw. gegen die Rückseite des Quersteg 43 gefaltet. Es liegen in dieser ersten Faltstellung die unbedruckten bzw. unbehandelten Flächen von Kragen 13 und Quersteg 43 aneinander. Sodann erfolgt die Faltung entlang den Stegfaltlinien 41, 42, und zwar gegen die (unbedruckte) Innenseite des Hauptzuschnitts 14. Fig. 13 zeigt diese zweite Faltstellung. Der Kragen 13 befindet sich zwischen Quersteg 43 und Hauptzuschnitt 14. Die bedruckte bzw. behandelte Seite des Kragens 13 (AB-C-) weist in dieselbe Richtung wie die bedruckte Seite des Hauptzuschnitts. Das Zwischenstück 72 liegt an der Innenseite der Schachtel-Seitenwand 17, und zwar knapp unterhalb des Liniengelenks 63. Die Faltlinie 73 liegt exakt im Bereich der (rechtwinkligen) Packungskante 39 zwischen Schachtel-Seitenwand 17 und Schachtel-Vorderwand 18. Der in Teilbereichen zwei- bzw. dreilagige Zuschnitt kann nun nach dem Prinzip des Querwickelns gefaltet werden.

Zur Bildung einer Schließhilfe für den Deckel 13 sind bei diesem Ausführungsbeispiel C-förmige Stanzungen 74 im Bereich der Kragenkanten 48, 49 angebracht. Diese geformten Stanzungen 74 bilden vorstehende "Ohren" im Bereich der Kragenkanten 48, 49, die in an sich bekannter Weise die Schließhilfe für den Deckel bilden (Fig. 11).

Das Ausführungsbeispiel gemäß Fig. 10 bis Fig. 13 weist im Querschnitt rechtwinklige Packungskanten 39 auf. Alternativ kann auch diese Ausführungsform mit Rundkanten ausgebildet sein.

### Bezugszeichenliste

- 10: Zigarettenpackung
- 11: Schachtelteil
- 12: Deckel
- 13: Kragen
- 14: Hauptzuschnitt
- 15: Verbindungssteg
- 16: Verbindungssteg
- 17: Schachtel-Seitenwand
- 18: Schachtel-Vorderwand
- 19: Schachtel-Seitenwand
- 20: Schachtel-Rückwand
- 21: Randlappen
- 22: Deckel-Seitenwand
- 23: Deckel-Vorderwand
- 24: Deckel-Seitenwand
- 25: Deckel-Rückwand
- 26: Perforationslinie
- 27: Stanzschnitt
- 28: Restverbindung
- 29: Liniengelenk
- 30: Deckel-Randlappen
- 31: Stirnwand
- 32: Innenlappen
- 33: Decklappen
- 34: Seitenlappen
- 35: Seitenlappen
- 36: Bodenwand
- 37: Innenlappen
- 38: Decklappen
- 39: Packungskante
- 40: Packungskante
- 41: Steg-Faltlinie
- 42: Steg-Faltlinie
- 43: Quersteg
- 44: Kragen-Faltlinie
- 45: Kragen-Vorderwand
- 46: Kragen-Lappen
- 47: Kragen-Lappen
- 48: Kragenkante
- 49: Kragenkante
- 50: Faltkante
- 51: Faltkante
- 52: Embleme
- 53: Außenkante
- 54: Unterkante
- 55: Streifen
- 56: Ansatz
- 57: Überlappung
- 58: Vorsprung
- 59: Schrägkante
- 60: Leimpunkt
- 61: Leimpunkt
- 62: Ausnehmung
- 63: Liniengelenk
- 64: Teilgelenk
- 65: Abschnitt
- 66: Abschnitt
- 67: Querabschnit
- 68: Kragen-Stirnwand
- 69: Kragen-Seitenlappen
- 70: Kragen-Seitenlappen
- 71: Kragenkante
- 72: Zwischenstück
- 73: Faltlinie
- 74: Stanzung

## Patentansprüche

1. Klappschachtel, insbesondere Gebindepackung für Zigaretten, aus einem einstückigen Zuschnitt zur Bildung von Schachtelteil (11), Deckel (12) und Kragen (13), wobei der Kragen (13) über mindestens einen Verbindungssteg (15, 16) mit dem Schachtelteil (11) des Zuschnitts verbunden und über mindestens eine quer zu aufrechten Packungskanten (39, 40) verlaufende Steg-Faltlinie (41, 42) des Verbindungsstegs (15, 16) gegen die Innenseite des Zuschnitts gefaltet ist, **gekennzeichnet durch** folgende Merkmale:
a) der Kragen (13) ist mit dem Verbindungssteg (15, 16) über eine Faltlinie, nämlich eine Kragen-Faltlinie (44) verbunden, die sich an einer äußeren Begrenzung bzw. an einem äußeren Rand des Kragens (13) erstreckt,
b) der Kragen (13) ist seitlich an dem Verbindungssteg (15, 16) angebracht und längs der in Richtung der aufrechten Packungskanten (39, 40) verlaufenden Kragen-Faltlinie (44) gefaltet,
c) der Kragen (13) ist in zwei aufeinanderfolgenden Faltschritten in die packungsgemäße Position an der Innenseite des Zuschnitts gefaltet.

2. Klappschachtel nach Anspruch 1, **dadurch gekennzeichnet, dass** der Kragen (13) an einen Verbindungssteg (15) anschließt, der mit einer zwischen Schachtel-Vorderwand (18) und Schachtel-Rückwand (20) angeordneten Schachtel-Seitenwand (19) verbunden ist, wobei der Kragen (13) seitlich an den Verbindungssteg (15) über die Kragen-Faltlinie (44) anschließt.

3. Klappschachtel nach Anspruch 1 oder 2, **dadurch gekennzeichnet, dass** ein zweiter Verbindungssteg (16) mit einer Schachtel-Seitenwand (17) verbunden und beide Verbindungsstege (15, 16) durch einen außerhalb eines Decklappens (38) liegenden Quersteg (43) zu einer U-förmigen Verbindungseinheit zusammengefasst sind, wobei die Verbindungsstege (15, 16) gemeinsam entlang der gleichgerichteten Steg-Faltlinien (41, 42) am (unteren) Rand der Schachtel-Seitenwände (17, 19) faltbar sind.

4. Klappschachtel nach Anspruch 1 oder einem der weiteren Ansprüche, **dadurch gekennzeichnet, dass** in einem ersten Faltschritt der Kragen (13) entlang der Kragen-Faltlinie (44) zur teilweisen Anlage an den Verbindungsstegen (15, 16) und sodann die Einheit aus den Verbindungsstegen (15, 16) und Kragen (13) entlang den Steg-Faltlinien (41, 42) zur Anlage an der Innenseite des Zuschnitts bzw. eines Hauptzuschnitts (14) faltbar ist.

5. Klappschachtel nach Anspruch 1 oder einem der weiteren Ansprüche; **dadurch gekennzeichnet, dass** der Kragen (13) und/oder die Verbindungsstege (15, 16) und/oder der Quersteg (43) am Schachtelteil (11) durch Leim oder dergleichen befestigt sind, insbesondere mittels Leimpunkten (60, 61) im Bereich einer Kragen-Vorderwand (45) und des Querstegs (43).

6. Klappschachtel nach Anspruch 1 oder einem der weiteren Ansprüche, **dadurch gekennzeichnet, dass** bei dem Zuschnitt nach dem Querwickelprinzip ein Verbindungssteg (16) an einer randseitigen Schachtel-Seitenwand (17) anliegt und eine geringere Breite aufweist als die Schachtel-Seitenwand (17), derart, dass ein freier, randseitiger Streifen (55) im Bereich der Schachtel-Seitenwand (17) gebildet ist zur überdeckungsfreien Anlage eines Randlappens (21) zur Verbindung mit der Schachtel-Seitenwand (17).

7. Klappschachtel nach Anspruch 6 oder einem der weiteren Ansprüche, **dadurch gekennzeichnet, dass** ein der randseitigen Schachtel-Seitenwand (17) bzw. Deckel-Seitenwand (22) zugekehrter Kragen-Lappen (46) entsprechend dem Verbindungssteg (16) mit geringerer Breite ausgebildet ist als die Schachtel-Seitenwand (17), nämlich entsprechend dem Verbindungssteg (16) und dass der Kragen-Lappen (46) zur Schaffung einer durchgehenden Schrägkante (59) als obere Begrenzung des Kragens (13) einen Vorsprung (58) aufweist.

8. Klappschachtel nach Anspruch 3 oder einem der weiteren Ansprüche, **dadurch gekennzeichnet, dass** der Kragen (13) und die aus den Verbindungsstegen (15, 16) sowie dem Quersteg (43) gebildete Einheit in der Endstellung aneinander teilweise überdecken, insbesondere im Bereich der Seitenwände (17, 22 sowie 19, 24), insbesondere mit einem Ansatz (56) am Kragen-Lappen (46) einerseits und mit einer Überlappung (57) andererseits.

9. Klappschachtel nach Anspruch 1 oder einem der weiteren Ansprüche, **gekennzeichnet durch** folgende Merkmale:
a) der Deckel (12) ist mit einer Schachtel-Seitenwand (17) mittels Linien-Gelenk (63) schwenkbar verbunden.
b) der Kragen (13) erstreckt sich im Bereich von Schachtel-Vorderwand (18), Schachtel-Rückwand (20) und der zur Schachtel-Seitenwand (17) gegenüberliegenden Schachtel-Seitenwand (19),
c) der Kragen (13) ist mit dem Verbindungssteg (16) **durch** ein Zwischenstück (72) verbunden, welches so bemessen ist, dass ein Seitenrand des Kragens (13) bzw. eine Faltlinie (73) etwa im Bereich einer Packungskante (39) verläuft.

10. Klappschachtel nach Anspruch 9, **dadurch gekennzeichnet, dass** das Zwischenstück (72) und der zugeordnete Verbindungssteg (16) nach zwei Faltschritten im Bereich einer Schachtel-Seitenwand (17) liegen.

11. Klappschachtel nach Anspruch 9 oder Anspruch 10, **dadurch gekennzeichnet, dass** ein die beiden Verbindungsstege (15, 16) verbindender Quersteg (43) trapezförmig ausgebildet ist entsprechend der Kontur des Kragens (13) bzw. der von Kragen-Seitenlappen (69, 70).

## Claims

1. A folding packet, in particular a bundle pack for cigarettes, comprising a single-piece blank for forming a packet part (11), a lid (12) and a collar (13), the collar (13) being connected via at least one connecting web (15, 16) to the packet part (11) of the blank, and the collar (13) being folded against the inner side of the blank via at least one web folding line (41, 42) of the connecting web (15, 16), **characterized by** the following features:
a) the collar (13) is connected to the connecting web (15, 16) via a folding line, namely a collar folding line (44), which extends on an outer boundary or on an outer edge of the collar (13),
b) the collar is attached laterally to one of the connecting webs (15, 16) and is folded along the collar folding line (44) which extends in the direction of the upright packet edges (39, 40),
c) the collar (13) is folded in two successive folding steps into the position according to the packet on the inner side of the blank.

2. The folding packet as claimed in claim 1, **characterized in that** the collar (13) adjoins a connecting web (15) which is connected to a packet side wall (19) which is arranged between the packet front wall (18) and the packet rear wall (20), the collar (13) adjoining the connecting web (15) laterally via the collar folding line (44).

3. The folding packet as claimed in claim 1 or 2, **characterized in that** a second connecting web (16) is connected to a packet side wall (17) and both connecting webs (15, 16) are combined by a transverse web (43) which lies outside a lid tab (38) to form a U-shaped connecting unit, it being possible for the connecting webs (15, 16) to be folded together along the web folding lines (41, 42), which are oriented in the same direction, on the (lower) edge of the packet side walls (17, 19).

4. The folding packet as claimed in claim 1 or one of the further claims, **characterized in that**, in a first folding step, the collar (13) can be folded along the collar folding line (44) to come into partial contact with the connecting webs (15, 16), and the unit comprising the connecting webs (15, 16) and the collar (13) can then be folded along the web folding lines (41, 42) to come into contact with the inner side of the blank or a main blank (14).

5. The folding packet as claimed in claim 1 or one of the further claims, **characterized in that** the collar (13) and/or the connecting webs (15, 16) and/or the transverse web (43) is/are fastened to the packet part (11) by glue or the like, in particular by means of spots of glue (60, 61) in the region of a collar front wall (45) and the transverse web (43).

6. The folding packet as claimed in claim 1 or one of the further claims, **characterized in that**, in the case of the blank, a connecting web (16) lies on an edge-side packet side wall (17) according to the transverse folding principle and has a smaller width than the packet side wall (17), in such a way that a free, edge-side strip (55) is formed in the region of the packet side wall (17) for the overlap-free contact of a peripheral tab (21) for connection to the packet side wall (17).

7. The folding packet as claimed in claim 6 or one of the further claims, **characterized in that** a collar tab (46) which faces the edge-side packet side wall (17) or the lid side wall (22) is configured with a smaller width, in accordance with the connecting web (16), than the packet side wall (17), namely in accordance with the connecting web (16), and **in that** the collar tab (46) has a projection (58) in order to provide a continuous oblique edge (59) as upper boundary of the collar (13).

8. The folding packet as claimed in claim 3 or one of the further claims, **characterized in that** the collar (13) and the unit which is formed from the connecting webs (15, 16) and the transverse web (43) cover one another partially in the end position, in particular in the region of the side walls (17, 22 and 19, 24), in particular on one side with an extension (56) on the collar tab (46) and on the other side with an overlap (57).

9. The folding packet as claimed in claim 1 or one of the further claims, **characterized by** the following features:
a) the lid (12) is connected pivotably to a packet side wall (17) by means of a linear articulation (63),
b) the collar (13) extends in the region of the packet front wall (18), the packet rear wall (20) and the packet side wall (19) which lies opposite the packet side wall (17),
c) the collar (13) is connected to the connecting web (16) by an intermediate piece (72) which is dimensioned in such a way that a side edge of the collar (13) or a folding line (73) extends approximately in the region of a pack edge (39).

10. The folding packet as claimed in claim 9 or one of the further claims, **characterized in that** the intermediate piece (72) and the associated connecting web (16) lie in the region of a packet side wall (17) after two folding steps.

11. The folding packet as claimed in claim 9 or claim 10, **characterized in that** a transverse web (43) which connects the two connecting webs (15, 16) is of trapezoidal configuration, in accordance with the contour of the collar (13) or that of collar side tabs (69, 70).

## Revendications

1. Etui à rabat, en particulier paquet d'emballage pour cigarettes, constitué d'une découpe d'un seul tenant pour former la partie d'étui (11), le couvercle (12) et la collerette (13), dans lequel la collerette (13) est raccordée via au moins une aile de raccordement (15, 16) à la partie d'étui (11) de la découpe et est pliée contre la face interne de la découpe via au moins une ligne de pliage (41, 42) de l'aile de raccordement (15, 16) s'étendant transversalement aux arêtes verticales (39, 40) du paquet, **caractérisé en ce que** :
a) la collerette (13) est raccordée à l'aile de raccordement (15, 16) via une ligne de pliage, à savoir une ligne de pliage (44) de la collerette, qui s'étend sur une limite extérieure ou sur un bord extérieur de la collerette (13),
b) la collerette (13) est agencée latéralement à l'aile de raccordement (15, 16) et pliée le long de la ligne de pliage (44) de la collerette s'étendant dans la direction des arêtes verticales (39, 40) du paquet, et
c) la collerette (13) est pliée en deux étapes de pliage successives dans la position spécifique au paquet sur la face interne de la découpe.

2. Etui à rabat selon la revendication 1, **caractérisé en ce que** la collerette (13) se raccorde à une aile de raccordement (15) qui est reliée à une paroi latérale (19) de l'étui agencée entre la paroi avant (18) de l'étui et la paroi arrière (20) de l'étui, dans lequel la collerette (13) est reliée latéralement à l'aile de raccordement (15) via la ligne de pliage (44) de la collerette.

3. Etui à rabat selon la revendication 1 ou 2, **caractérisé en ce qu'**une seconde aile de raccordement (16) est raccordée à une paroi latérale (17) de l'étui et les deux ailes de raccordement (15, 16) sont réunies par une aile transversale (43) située à l'extérieur d'une patte couvrante (38) sous la forme d'une unité de raccordement en forme de U, dans lequel les ailes de raccordement (15, 16) peuvent être pliées ensemble le long des lignes de pliage (41, 42) des ailes orientées dans la même direction sur le bord (inférieur) des parois latérales (17,19) de l'étui.

4. Etui à rabat selon la revendication 1 ou l'une quelconque des autres revendications, **caractérisé en ce que**, dans une première étape de pliage, la collerette (13) peut être pliée le long de la ligne de pliage (44) de la collerette de manière à s'appuyer partiellement sur les ailes de raccordement (15, 16) et donc l'unité constituée des ailes de raccordement (15, 16) et de la collerette (13) peut être pliée le long des lignes de pliage (41, 42) des ailes de manière à s'appliquer sur la face interne de la découpe ou d'une découpe principale (14).

5. Etui à rabat selon la revendication 1 ou l'une quelconque des autres revendications, **caractérisé en ce que** la collerette (13) et/ou les ailes de raccordement (15, 16) et/ou l'aile transversale (43) sont fixées sur la partie d'étui (11) par de la colle ou similaire, en particulier au moyen de points de colle (60, 61) dans la zone d'une paroi avant (45) de la collerette et de l'aile transversale (43).

6. Etui à rabat selon la revendication 1 ou l'une quelconque des autres revendications, **caractérisé en ce que**, lors de la découpe selon le principe d'emballage transversal, une aile de raccordement (16) s'applique sur une paroi latérale (17) de l'étui du côté du bord et présente une largeur inférieure à celle de la paroi latérale (17) de l'étui de manière à former une bande libre (55) du côté du bord dans la zone de la paroi latérale (17) de l'étui pour l'application sans recouvrement d'une patte de bord (21) à raccorder à la paroi latérale (17) de l'étui.

7. Etui à rabat selon la revendication 6 ou l'une quelconque des autres revendications, **caractérisé en ce qu'**une patte de collerette (46) orientée vers la paroi latérale (17) de l'étui du côté du bord ou vers la paroi latérale (22) du couvercle présente, en correspondance avec l'aile de raccordement (16), une largeur inférieure à celle de la paroi latérale (17) de l'étui, c'est-à-dire en correspondance avec l'aile de raccordement (16), et **en ce que** la patte de collerette (46) présente une saillie (58) pour former une arête oblique continue (59) comme limite supérieure de la collerette (13).

8. Etui à rabat selon la revendication 3 ou l'une quelconque des autres revendications, **caractérisé en ce que** la collerette (13) et l'unité constituée des ailes de raccordement (15,16) ainsi que de l'aile transversale (43) se recouvrent partiellement l'une l'autre en position finale, en particulier dans la zone des parois latérales (17, 22 ainsi que 19, 24), en particulier avec un prolongement (56) sur la patte de collerette (46), d'une part, et avec un chevauchement (57), d'autre part.

9. Etui à rabat selon la revendication 1 ou selon l'une quelconque des autres revendications,
**caractérisé en ce que** :
a) le couvercle (12) est raccordé à pivotement à une paroi latérale (17) de l'étui à l'aide d'une articulation linéaire (63),
b) la collerette (13) s'étend dans la zone de la paroi avant (18) de l'étui, de la paroi arrière (20) de l'étui et de la paroi latérale (19) de l'étui opposée à la paroi latérale (17) de l'étui, et
c) la collerette (13) est raccordée à l'aile de raccordement (16) par une pièce intermédiaire (72) qui est dimensionnée de sorte qu'un bord latéral de la collerette (13) ou une ligne de pliage (73) s'étende approximativement dans la zone d'une arête (39) du paquet.

10. Etui à rabat selon la revendication 9, **caractérisé en ce que** la pièce intermédiaire (72) et l'aile de raccordement affectée (16) se situent, après deux étapes de pliage, dans la zone d'une paroi latérale (17) de l'étui.

11. Etui à rabat selon la revendication 9 ou 10, **caractérisé en ce qu'**une nervure transversale (43) raccordant les deux ailes de raccordement (15, 16) présente une forme trapézoïdale correspondant au contour de la collerette (13) et à celui des pattes latérales (69, 70) de la collerette.
